# EUROPÄISCHE PATENTSCHRIFT

(11) **EP 3 002 391 B1**
(45) Veröffentlichungstag und Bekanntmachung des Hinweises auf die Patenterteilung: **03.01.2018**
(21) Anmeldenummer: 15002516.1
(22) Anmeldetag: 25.08.2015
(51) Int. Cl.: E04G 5/10, E06C 1/36

(54) **ETAGENLEITERVORRICHTUNG FÜR GERÜSTE**
UPPER STOREY LADDER DEVICE FOR SCAFFOLDS
DISPOSITIF D'ECHELLE A ETAGERES POUR ECHAFAUDAGES

(30) Priorität: 30.09.2014 DE 102014014113
(43) Veröffentlichungstag der Anmeldung: 06.04.2016
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- DE-A1-102012 002 346

## Beschreibung

### TECHNISCHES GEBIET

Die vorliegende Erfindung betrifft eine Etagenleitervorrichtung für Gerüste, insbesondere zur Gewährleistung einer Auf-/ Abstiegsmöglichkeit im Durchstiegsbereich zwischen Gerüstetagen mit zwei parallel beabstandet angeordneten Leiterholmen, zwischen den Leiterholmen in Längsrichtung parallel beabstandet angeschlossene Leitersprossen, jeweils einer am oberen Endbereich der Leiterholme angeordneten Einhängehakeneinrichtung mit einer Hakeneinheit, mit der eine Gerüstbauprofileinheit bereichsweise umgreifbar ist, wobei die Einhängehakeneinrichtung eine seitliche Öffnung aufweist, an die eine Innenkontur anschließt, die Innenkontur beginnend vom freien Endbereich der Spitze der Hakeneinheit nach innen einen ersten geradlinigen Innenrandkonturbereich, einen rechtwinklig an den ersten Innenrandkonturbereich anschließenden zweiten geradlinigen Innenrandkonturbereich, einen geradlinigen dritten Innenrandkonturbereich und einen an den dritten Innenrandkonturbereich anschließenden vierten Innenrandkonturbereich und einen fünften Innenrandkonturbereich aufweist.

### STAND DER TECHNIK

Aus der Veröffentlichung der Anmelderin "Layher Blitz Gerüst® - System Technik-Broschüre, Ausgabe 01.12.2010, Seite 9" ist eine Etagenleitervorrichtung aus Stahl bekannt, deren Holme im oberen Endbereich jeweils eine durch Umformung des Leiterholms hergestellte Hakeneinheit aufweisen. Der Einsatz einer derartigen Stahletagenleiter in dem bekannten Blitz-Gerüstsystem der Anmelderin funktioniert sehr gut. Falls derartige Stahletagenleitern bei dem AllroundGerüstsystem® der Anmelderin eingesetzt werden, liegen andere geometrische Verhältnisse bezüglich der Gerüstbauteile vor, sodass derartige Stahletagenleitern beim Einsatz in diesem System nicht genau angepasst sind.

Aus der DE 10 2012 002 346 A1 ist eine Etagenleitervorrichtung der gattungsgemäßen Art gemäß dem einleitenden Teil des Anspruchs 1 bekannt. Die Etagenleitervorrichtung weist eine Einhängehakeneinrichtung auf, die aufgrund ihrer vorhandenen Innenumfangskonturgeometrie universell auf mehrere Gerüstprofile fachgerecht montiert/ aufgelegt werden kann. Diese Etagenleitervorrichtung hat sich beim Einsatz in der Praxis bewährt, deckt jedoch bestimmte Einsatzfälle beim Einsatz in unterschiedlichen Gerüstsystemen nicht vollständig ab.

### DARSTELLUNG DER ERFINDUNG

Der vorliegenden Erfindung liegt das technische Problem beziehungsweise die Aufgabe zugrunde, ausgehend von der bekannten Etagenleiter der gattungsgemäßen Art, diese so zu modifizieren, dass sich diese in nahezu allen gängigen Einbausituationen unterschiedlichster Gerüstsysteme problemlos montieren lässt. Insbesondere soll eine Einhängung an unterschiedlich große Rechteckrohre, U-Profile und Rundrohre möglich sein. Des Weiteren soll eine wirtschaftliche Herstellung und eine dauerhaft zuverlässige Funktion gewährleistet sein.

Die erfindungsgemäße Etagenleiter ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Die erfindungsgemäße Etagenleitervorrichtung der eingangs genannten Art zeichnen sich demgemäß dadurch aus, dass der dritte Innenrandkonturbereich an den zweiten Innenrandkonturbereich anschließt und gegenüber der Innenkontur des zweiten Innenrandkonturbereich nach außen versetzt angeordnet ist, sodass die Ebene des dritten Innenrandkonturbereichs gegenüber der Ebene des zweiten Innenrandkonturbereichs einen Versatz nach außen aufweist, der vierte Innenrandkonturbereich im Wesentlichen in Längsrichtung der

Einhängehakeneinrichtung angeordnet ist und ein fünfter Innenrandkonturbereich vorhanden ist, der im Wesentlichen in Querrichtung der Einhängehakeneinrichtung angeordnet ist.

Hinsichtlich einer einfachen Montage zeichnet sich eine besonders vorteilhafte Ausgestaltung dadurch aus, dass der erste und dadurch auch der zweite Innenrandkonturbereich geneigt zur Längsachse der Einhängehakeneinrichtung, insbesondere in einem Winkel zwischen 100 bis 120 Grad, angeordnet ist. Durch diese geometrische Ausbildung wird ein einfacher Einhängevorgang bei unterschiedlichsten Gerüstprofilen gewährleistet.

Eine besonders vorteilhafte Ausgestaltung, die die Einsatzmöglichkeiten der erfindungsgemäßen Etagenleitervorrichtung weiter erhöht, zeichnet sich dadurch aus, dass im Übergangsbereich zwischen dem dritten und vierten Innenrandkonturbereich eine konkave Ausrundungskontur, insbesondere mit einem Ausrundungsradius im Bereich von 3 bis 10 Millimeter, insbesondere 5 Millimeter, vorhanden ist.

Die Innenrandkontur der Einhängehakeneinrichtung bildet in ihrem oberen Innenkonturbereich bevorzugt einen Bereich mit zwei parallel versetzt zueinander verlaufenden Ebenen, wobei der Übergang zwischen dem dritten Innenkonturbereich und dem vierten Innenkonturbereich einen Innenradius aufweist, sodass auch eine Einbausituation problemlos umgesetzt werden kann, bei der das Gerüstbauteil, an das die Etagenleitervorrichtung eingehängt werden soll, einen relativ geringen Radius aufweist. Dies ist beispielsweise bei dem bekannten Layher Stahldurchstieg der Fall. Um den durch die Innenumfangskontur der Einhängehakeneinrichtung gebildeten Innenraum weiter zu vergrößern und somit problemlose Montagebdingungen zu gewährleisten, zeichnet sich eine besonders vorteilhafte Ausgestaltung dadurch aus, dass der fünfte Innenrandkonturbereich einen zumindest bereichsweise konkaven Konturverlauf aufweist.

Eine vorteilhafte Ausgestaltung, die eine dauerhaft zuverlässige Funktion und einfache Montage auch bei unterschiedlichsten Gerüstsystem ermöglicht, zeichnet sich dadurch aus, dass der vierte Innenrandkonturbereich geradlinig verläuft.

Eine bevorzugte Weiterbildung, die eine einfache Fertigung gewährleistet, zeichnet sich dadurch aus, dass der dem fünften Innenrandkonturbereich außenseitig gegenüberliegende Außenrandkonturbereich einen konvexen Konturverlauf aufweist, wobei alternativ ergänzend eine bevorzugte Ausgestaltung sich dadurch auszeichnet, dass im Übergangsbereich zwischen dem vierten und fünften Innenrandkonturbereich in Längsrichtung der Einhängehakeneinrichtung ein nach unten weisender erster Anschlussschenkel angeformt ist und im freien Endbereich des fünften Innenrandkonturbereiches ein nach unten weisender parallel zum ersten Anschlussschenkel beabstandeter ein zweiter Anschlussschenkel angeformt ist.

Da gemäß einem bevorzugten Ausführungsbeispiel der lichte Innenabstand des ersten und zweiten Anschlussschenkels im Wesentlichen dem Außenmaß des anzuschließenden Leiterholms entspricht kann die Einhängehakeneinrichtung in einfacher Art und Weise bei der Herstellung der Verbindung zwischen Einhängehakeneinrichtung und Leiterholm zunächst mehr oder minder formschlüssig aufgesetzt werden, wobei dann anschließend die Verbindung hergestellt werden kann, die bevorzugt aus Schweißnähten besteht.

Dabei hat es sich bezüglich einer einfachen und rationalen Herstellung als besonders vorteilhaft erwiesen, die Einhängehakeneinrichtung so auszugestalten, dass im in Querrichtung der Einhängehakeneinrichtung linken und rechten Randbereich des Außenrandkonturbereiches jeweils eine ebene Anschlagfläche vorhanden ist, deren Breite jeweils im Wesentlichen der Dicke der Wandung des als Hohlprofil ausgebildeten Leiterholmes entspricht.

Um eine dauerhaft zuverlässige Funktion zu gewährleisten ist die Einhängehakeneinrichtung bevorzugt als Stahlbauteil oder als Gussbauteil ausgebildet. Eine wirtschaftliche Herstellung wird dadurch gewährleistet, dass das Stahlbauteil als lasergeschnittenes Bauteil oder als gestanztes Bauteil ausgebildet ist. Besonders bevorzugt ist die Ausbildung der Einhängehakeneinrichtung als kunststoffummanteltes Stahlbauteil.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand dem in der Zeichnung dargestellten Ausführungsbeispiel näher beschrieben und erläutert. Es zeigen:
- Fig. 1: perspektivische Darstellung einer Etagenleitervorrichtung mit Leiterholmen und Leitersprossen, wobei im oberen Endbereich jedes Leiterholms ein Ausführungsbeispiel einer erfindungsgemäßen Einhängehakeneinrichtung angeschlossen ist,
- Fig. 2a: schematischer Querschnitt durch die in Figur 1 dargestellte Einhängehakeneinrichtung,
- Fig. 2b: schematische Seitenansicht (von links) der Einhängehakeneinrichtung gemäß Fig. 2a,
- Fig. 2c: schematische Untersicht der Einhängehakeneinrichtung gemäß Fig. 2a, und
- Fig. 3 - 9: schematische Seitenansicht beziehungsweise Querschnittsdarstellung des oberen Endbereichs der Etagenleitervorrichtung gemäß Fig. 1 mit einer Einhängehakeneinrichtung gemäß Fig. 2a bis Fig. 2c im Einsatz, das heißt im eingehängten Zustand bei unterschiedlichen Gerüstsystemen beziehungsweise Einbausituationen.

### WEGE ZUM AUSFÜHREN DER ERFINDUNG

In den Figuren ist ein Ausführungsbeispiel einer Etagenleitervorrichtung 10 mit einer möglichen konstruktiven Ausgestaltung einer Einhängehakeneinrichtung 20 dargestellt. Gemäß Figur 1 besitzt die Etagenleitervorrichtung 10 zwei parallel beabstandete Leiterholme 12, zwischen denen in Längsrichtung der Leiterholme 12 parallel beabstandete Leitersprossen 14 angeschlossen sind. Im oberen Endbereich jedes Leiterholms 12 ist eine Einhängehakeneinrichtung 20 angeschlossen, die anhand der Figuren 2 bis 9 beschrieben wird.

In Figur 2a ist die Einhängehakeneinrichtung 20 im Querschnitt dargestellt. Die Längsrichtung bezogen auf die querschnittsmäßige Darstellung ist mit dem Doppelpfeil L und die senkrecht dazu verlaufende Querrichtung mit dem Doppelpfeil Q benannt. Die Oberseite ist mit O und die Unterseite ist mit U angegeben.

Die Einhängehakeneinrichtung 20 besitzt einen Innenraum 16, der eine in Figur 2a im linken Bereich vorhandene seitliche Öffnung 26 aufweist.

Im oberen Bereich bildet die Einhängehakeneinrichtung 20 eine Hakeneinheit 40. Die Innenkontur des Innenraumes 16 weist beginnend von der Spitze 41 der Hakeneinheit 40 in ihrer Geometrie folgende Innenrandkonturbereiche auf: einen geradlinigen ersten Innenrandkonturbereich 42, an dem rechtwinklig ein geradlinig verlaufender zweiter Innenrandkonturbereich 43 anschließt. An den zweiten Innenrandkonturbereich 43 schließt ein dritter Innenrandkonturbereich 44 an, der ebenfalls geradlinig verläuft und gegenüber der Ebene des zweiten Innenrandkonturbereichs 43 einen Versatz V nach außen aufweist.

An den dritten Innenrandkonturbereich 44 schließt ein vierter Innenrandkonturbereich 45 an, der in Längsrichtung L verläuft und eine geradlinige Kontur aufweist. Im unteren Endbereich des vierten Innenrandkonturbereichs 45 schließt ein fünfter Innenrandkonturbereich 46 an, der im Wesentlichen in Querrichtung Q verläuft und bereichsweise eine konkave Innenrandkontur aufweist, die in Figur 2a im linken Endbereich in einen geradlinigen Innenrandkonturbereich 46.1 ausläuft. Der geradlinige Innenrandkonturbereich 46.1 ist hierbei im Wesentlichen parallel zum zweiten beziehungsweise dritten Innenrandkonturbereich (43,44) angeordnet.

Im Übergangsbereich zwischen dem zweiten Innenrandkonturbereich 43 und dem dritten Innenrandkonturbereich (44) ist eine Übergangskontur 47 vorhanden, die als Schräge ausgebildet ist. Im Übergangsbereich zwischen dem dritten Innenrandkonturbereich 44 und dem vierten Innenrandkonturbereich 45 ist eine Übergangskontur 49 vorhanden, die eine konkave Ausrundung mit einem vorgegebenen Ausrundungsradius aufweist.

Auf der dem fünften Innenrandkonturbereich 46 unterseitig gegenüberliegenden Außenseite ist ein Außenrandkonturbereich 48 vorhanden, der einen konvexen Verlauf aufweist.

Im Übergangsbereich zwischen dem vierten Innenrandkonturbereich 45 und dem fünften Innenrandkonturbereich 46 ist ein in Längsrichtung L nach unten verlaufender erster Anschlussschenkel 22 angeformt. Gegenüberliegend am Endbereich des fünften Innenrandkonturbereichs 46 ist ein weiterer zweiter, in Längsrichtung L nach unten verlaufender, das heißt parallel zum ersten Anschlussschenkel 22 angeordneter zweiter Anschlussschenkel 24 angeformt.

Der lichte Innenabstand A zwischen dem ersten und dem zweiten Anschlussschenkel 22, 24 entspricht im Wesentlichen dem Außenmaß des Leiterholms 12, der in Figur 2a gestrichelt dargestellt ist.

Im in Figur 2a linken und rechten Endbereich des konvexen Außenrandkonturbereichs 48 ist eine ebene linke Anschlagfläche 50 und eine ebene rechte Anschlagfläche 51 vorhanden, wobei die Breite beider Anschlagflächen 50, 51 jeweils im Wesentlichen der Wanddicke des als Hohlprofil ausgebildeten Leiterholms 12 entspricht. Dadurch kann bei der Fertigung der Etagenleitervorrichtung 10 der Leiterholm 12 formschlüssig zwischen die beiden Anschlussschenkel 22, 24 eingeschoben werden, bis dessen Stirnseite an den Anschlagflächen 50, 51 anschlägt. In diesem Zustand ragt der Außenrandkonturbereich 48 in das Innere des Leiterholms 12. Nach dem Einbringen des Leiterholms 12 in die beschriebene Position können bei der Fertigung dann in einfacher Art und Weise Schweißnähte 54 zwischen dem Leiterholm 12 und den Anschlussschenkeln 22, 24 hergestellt werden.

Die Innenkontur der Einhängehakeneinrichtung 20 wird von einer umlaufend parallel beabstandeten Außenkontur umgeben, sodass sich im Querschnitt ein Bauteil mit im Wesentlichen gleichmäßiger Wanddicke ergibt. Die Einhängehakeneinrichtung 20 ist bevorzugt als Stahlbauteil ausgebildet, wobei die Herstellung der Außen- und Innenkontur in vorteilhafter wirtschaftlicher Art und Weise durch Laser oder Stanzen erfolgen kann.

Die Breite der Einhängehakeneinrichtung 20, dass heißt senkrecht zur Blattebene von Figur 2a gesehen, entspricht im Wesentlichen der lichten Innenbreite des als Rechteckhohlprofil ausgebildeten Leiterholms 12 - als ein Ausführungsbeispiel -, sodass beim Anschluss der Einhängehakeneinrichtung 20 an den Leiterholm 12 dessen Innenhohlraum automatisch stirnseitig durch den Außenrandkonturbereich 48 in Verbindung mit den Anschlagflächen 50, 51 verschlossen wird.

In dem dargestellten Ausführungsbeispiel ist der zweite Innenrandkonturbereich 43 und der parallel versetzt dazu angeordnete dritte Innenrandkonturbereich 44 in einem Winkel W von circa 110 Grad angeordnet. Damit verläuft der erste Innenrandkonturbereich 42 beziehungsweise die Spitze 41 der Hakeneinheit 40 ebenfalls geneigt zur Längsrichtung L von oben nach unten nach außen gerichtet.

In einem bevorzugten Ausführungsbeispiel liegt die Länge L1 des dritten Innenrandkonturbereichs 44 einschließlich der linken und rechen Übergangskontur 47,49 zwischen 10 bis 20 Millimeter, insbesondere bei 16 Millimeter. Der Ausrundungsradius der konkaven rechten Übergangskontur 49 wird bevorzugt im Bereich zwischen 4 bis 6 Millimeter, insbesondere bei 5 Millimeter gewählt. Die Versatztiefe V zwischen dem zweiten und dritten Innenrandkonturbereich 43, 44 liegt bevorzugt im Bereich zwischen 2 bis 5 Millimeter, insbesondere bei circa 2,6 Millimeter. Die Querschnittsdicke der einzelnen Bereiche liegt bevorzugt im Bereich von circa 10 Millimeter.

In den Figuren 3 bis 9 ist der Einsatz der Etagenleitervorrichtung 10 in unterschiedlichen Einbausituationen schematisch dargestellt. In Figur 3 ist die Einhängehakeneinrichtung 20 in eine Gerüstbauprofileinheit 60.1 eingehängt, die als Rundrohr mit einem relativ großen Durchmesser, beispielsweise 48,3 Millimeter, ausgebildet ist. Die Außenkontur des Rundrohres liegt dabei senkrecht zur Blattrichtung linienartig im unteren Bereich des ersten Innenrandkonturbereiches 42, oberseitig im zweiten Innenrandkonturbereich 43 und innenseitig im vierten Innenrandkonturbereich 44 an.

Figur 4 zeigt die Einhängung der Einhängehakeneinrichtung 20 in eine Gerüstbauprofileinheit 60.2, die als nach oben offenes U-Profil ausgebildet ist. Dabei stützt sich ein Steg des U-Profils auf dem dritten Innenrandkonturbereich 44 ab und die Außenseite der Hakeneinheit 40 liegt an der Innenseite des gegenüberliegenden Stegs des U-Profils an.

Figur 5 zeigt die Einhängung der Einhängehakeneinrichtung 20 beziehungsweise Etagenleitervorrichtung 10 an einem Durchstieg mit einer seitlich zu öffnender Klappe und mit einer integrierten Achse, die die Gerüstbauprofileinheit 60.3 bildet, wobei die Gerüstbauprofileinheit 60.3 als Rundrohr mit relativ kleinem Durchmesser, beispielsweise 5 Millimeter, ausgebildet ist. Die Einhängung erfolgt hier im Bereich der Ausrundungskontur 49 im Übergangsbereich zwischen dem dritten Innenrandkonturbereich 44 und dem vierten Innenrandkonturbereich 45.

Figur 6 zeigt den Anschluss an eine Gerüstbauprofileinheit 60.4, die als Rechteckhohlprofil ausgebildet ist. Dies ist beispielsweise im Durchstiegsbereich bei dem bekannten Layher Blitzgerüstsystem der Fall. Die Einhängehakeneinrichtung 20 stützt sich dabei mit dem zweiten Innenrandkonturbereich 43 oberseitig auf dem Rechteckhohlprofil ab.

Figur 7 zeigt schließlich die Einhängung der Einhängehakeneinrichtung 20 an eine Gerüstbauprofileinheit 60.3, die als modifiziertes U-Profil ausgebildet ist, wie es in dem Layher Allroundgerüstsystem zum Einsatz kommt. Die Einhängehakeneinrichtung 20 stützt sich hierbei mit ihrem zweiten Innenrandkonturbereich 43 auf der Stirnseite des freien Endbereiches des Steges der Gerüstbauprofileinheit 60.5 ab.

Figur 8 zeigt den Einsatz der Einhängehakeneinrichtung 20 beziehungsweise der Etagenleitervorrichtung 10 im Durchstiegsbereich bei einem Layher Allroundgerüstsystem. Ähnlich wie in Figur 6 ist auch hier als Gerüstbauprofileinheit 60.6 ein Rechteckhohlprofil vorhanden, wobei jedoch zwischen dem Rechteckhohlprofil und den restlichen Gerüsttragprofilen ein relativ geringer Abstand vorhanden ist, durch den hindurch die Hakeneinheit 40 eingeführt werden kann, sodass die Oberseite des Rechteckhohlprofils die Auflage für den zweiten Innenrandkonturbereich 42 bildet.

Figur 9 zeigt schließlich den Einsatz der Einhängehakeneinrichtung 20 bei einem modifizierten Layher Allroundsystem, wobei die Gerüstbauprofileinheit 60.7 als seitlich offenes U-Profil ausgebildet ist. Oberseitig liegt auf dem Flansch des U-Profils der zweite Innenrandkonturbereich 43 auf. Der Steg des U-Profils liegt an dem ersten Innenrandkonturbereich 42 an und der obere Flansch verläuft bis hin zum vierten Inennrandkonturbereich 45.

Insbesondere zeigen die Beispiele der Figuren 3 bis 9, dass die erfindungsgemäße Etagenleitervorrichtung 10 mit ihrer Einhängehakeneinrichtung 20 aufgrund der beschriebenen Geometrie in vielen Fällen eine fachgerechte Montage in unterschiedlichsten Einbausystemen bei unterschiedlichen bekannten Gerüstsystemen ermöglicht.

## Patentansprüche

1. Etagenleitervorrichtung (10) für Gerüste, insbesondere zur Gewährleistung einer Auf-/Abstiegsmöglichkeit im Durchstiegsbereich zwischen Gerüstetagen mit
- zwei parallel beabstandet angeordneten Leiterholmen (12),
- zwischen den Leiterholmen (12) in Längsrichtung parallel beabstandet angeschlossene Leitersprossen (14),
- jeweils einer am oberen Endbereich der Leiterholme (12) angeordneten Einhängehakeneinrichtung (20) mit einer Hakeneinheit (40), mit der eine Gerüstbauprofileinheit (60) bereichsweise umgreifbar ist,
- - wobei die Einhängehakeneinrichtung (20) eine seitliche Öffnung (26) aufweist, an die eine Innenkontur anschließt,
- - die Innenkontur beginnend vom freien Endbereich der Spitze (41) der Hakeneinheit (40) nach innen einen ersten geradlinigen Innenrandkonturbereich (42), einen rechtwinklig an den ersten Innenrandkonturbereich (42) anschließenden zweiten geradlinigen Innenrandkonturbereich (43), einen dritten geradlinigen Innenrandkonturbereich (44) und einen an den dritten Innenrandkonturbereich (44) anschließenden vierten Innenrandkonturbereich (45) und einen fünften Innenrandkonturbereich (46) aufweist,
- **dadurch gekennzeichnet, dass**
- der dritte Innenrandkonturbereich (44) an den zweiten Innenrandkonturbereich (43) anschließt und gegenüber dem zweiten Innenrandkonturbereich (43) nach außen versetzt angeordnet ist, sodass die Ebene des dritten Innenrandkonturbereichs (44) gegenüber der Ebene des zweiten Innenrandkonturbereichs (43) einen Versatz (V) nach außen aufweist,
- der vierte Innenrandkonturbereich (45) im Wesentlichen in Längsrichtung der Einhängehakeneinrichtung (20) angeordnet ist und
- der fünfte Innenrandkonturbereich (46) im Wesentlichen in Querrichtung (Q) der Einhängehakeneinrichtung (20) angeordnet ist.

2. Etagenleitervorrichtung nach Anspruch 1,
- **dadurch gekennzeichnet, dass**
- der erste und dadurch auch der zweite Innenrandkonturbereich (42, 43) geneigt zur Längsachse (L) der Einhängehakeneinrichtung (20), insbesondere in einem Winkel (W) zwischen 100 bis 120 Grad, angeordnet ist.

3. Etagenleitervorrichtung nach Anspruch 1 oder 2,
- **dadurch gekennzeichnet, dass**
- im Übergangsbereich zwischen dem dritten und vierten Innenrandkonturbereich (44, 45) eine konkave Ausrundungskontur (49), insbesondere mit einem Ausrundungsradius im Bereich von 3 bis 10 Millimeter, insbesondere 5 Millimeter, vorhanden ist.

4. Etagenleitervorrichtung nach einem oder mehreren der vorstehenden Ansprüche,
- **dadurch gekennzeichnet, dass**
- der fünfte Innenrandkonturbereich (46) einen zumindest bereichsweise konkaven Konturverlauf aufweist.

5. Etagenleitervorrichtung nach Anspruch 1,
- **dadurch gekennzeichnet, dass**
- der vierte Innenrandkonturbereich (45) geradlinig verläuft.

6. Etagenleitervorrichtung nach einem oder mehreren der vorstehenden Ansprüche,
- **dadurch gekennzeichnet, dass**
- der dem fünften Innenrandkonturbereich (46) außenseitig gegenüberliegende Außenrandkonturbereich (48) einen konvexen Konturverlauf aufweist.

7. Etagenleitervorrichtung nach einem oder mehreren der vorstehenden Ansprüche,
- **dadurch gekennzeichnet, dass**
- im Übergangsbereich zwischen dem vierten und fünften Innenrandkonturbereich (45,46) in Längsrichtung (L) der Einhängehakeneinrichtung (20) ein nach unten weisender erster Anschlussschenkel (22) angeformt ist und im freien Endbereich des fünften Innenrandkonturbereiches (46) ein nach unten weisender parallel zum ersten Anschlussschenkel (22) beabstandeter ein zweiter Anschlussschenkel (24) angeformt ist.

8. Etagenleitervorrichtung nach Anspruch 7,
- **dadurch gekennzeichnet, dass**
- der lichte Innenabstand (A) des ersten und zweiten Anschlussschenkels (22, 24) im Wesentlichen dem Außenmaß des angeschlossenen Leiterholms (23) entspricht.

9. Etagenleitervorrichtung nach Anspruch 6,
- **dadurch gekennzeichnet, dass**
- im in Querrichtung (Q) der Einhängehakeneinrichtung (20) linken und rechten Randbereich des Außenrandkonturbereiches (48) jeweils eine ebene Anschlagfläche (50, 51) vorhanden ist, deren Breite jeweils im Wesentlichen der Dicke der Wandung des als Hohlprofil ausgebildeten Leiterholmes (12) entspricht.

10. Etagenleitervorrichtung nach Anspruch 7 bis 9
- **dadurch gekennzeichnet, dass**
- der erste und zweite Anschlussschenkel (22, 24) über Schweißnähte (54) an den Leiterholm (12) angeschlossen sind.

11. Etagenleitervorrichtung nach einem oder mehreren der vorstehenden Ansprüche,
- **dadurch gekennzeichnet, dass**
- die Einhängehakeneinrichtung (20) als, insbesondere gelasertes oder gestanztes, Stahlbauteil oder Gussbauteil ausgebildet ist.

12. Etagenleitervorrichtung nach Anspruch 11,
- **dadurch gekennzeichnet, dass**
- die Einhängehakeneinrichtung (20) als kunststoffummanteltes Stahlbauteil ausgebildet ist.

## Claims

1. Access ladder apparatus (10) for scaffolds, in particular for ensuring the possibility of ascending/descending in the area of passage between scaffold levels, having
- two ladder stiles (12) disposed parallel to and at a distance from one another,
- ladder rungs (14) connected parallel to and at a distance from one another between the ladder stiles (12) in the longitudinal direction,
- respectively one suspension hook device (20) disposed in the upper end region of the ladder stiles (12) having a hook unit (40), by means of which a scaffold building profile unit (60) can be grasped in some regions,
-- wherein the suspension hook device (20) exhibits a lateral opening (26), to which an internal contour adjoins,
-- the internal contour, starting from the free end region of the tip (41) of the hook unit (40), exhibits towards the inside a first, linear internal edge contour region (42), a second linear internal edge contour region (43) perpendicularly adjoining the first internal edge contour region (42), a third linear internal edge contour region (44) and a fourth internal edge contour region (45) adjoining the third internal edge contour region (44) and a fifth internal edge contour region (46),
- **characterized in that**
- the third internal edge contour region (44) adjoins the second internal edge contour region (43) and is disposed offset to the outside with respect to the second internal edge contour region (43), so that the plane of the third internal edge contour region (44) exhibits an offset (V) to the outside with respect to the plane of the second internal edge contour region (43),
- the fourth internal edge contour region (45) is disposed substantially in the longitudinal direction of the suspension hook device (20) and
- the fifth internal edge contour region (46) is disposed substantially in the transverse direction (Q) of the suspension hook device (20).

2. Access ladder apparatus according to Claim 1,
- **characterized in that**
- the first and therefore also the second internal edge contour region (42, 43) is disposed inclined with respect to the longitudinal axis (L) of the suspension hook device (20), in particular at an angle (W) of between 100 and 120 degrees.

3. Access ladder apparatus according to Claim 1 or 2,
- **characterized in that**,
- a concave rounding contour (49), in particular having a rounding radius in the region from 3 to 10 millimetres, in particular 5 millimetres, is present in the region of transition between the third and the fourth internal edge contour region (44, 45).

4. Access ladder apparatus according to one or more of the preceding Claims,
- **characterized in that**
- the fifth internal edge contour region (46) exhibits a concave contour shape, at least in regions.

5. Access ladder apparatus according to Claim 1,
- **characterized in that**
- the fourth internal edge contour region (45) extends in a straight line.

6. Access ladder apparatus according to one or more of the preceding Claims,
- **characterized in that**
- the external edge contour region (48) located externally opposite the fifth internal edge contour region (46) exhibits a convex contour shape.

7. Access ladder apparatus according to one or more of the preceding Claims,
- **characterized in that**,
- a downward-facing first connection limb (22) is formed in the region of transition between the fourth and the fifth internal edge contour region (45, 46) in the longitudinal direction (L) of the suspension hook device (20), and a downward-facing second connection limb (24) disposed parallel to and at a distance from the first connection limb (22) is formed in the free end region of the fifth internal edge contour region (46).

8. Access ladder apparatus according to Claim 7,
- **characterized in that**
- the unobstructed internal distance (A) of the first and second connection limb (22, 24) corresponds substantially to the external dimension of the connected ladder stile (23).

9. Access ladder apparatus according to Claim 6,
- **characterized in that**
- a smooth abutment surface (50, 51), of which the width in each case corresponds substantially to the thickness of the wall of the ladder stile (12) configured as a hollow profile, is present in each case in the left-hand and right-hand edge region of the external edge contour region (48) in the transverse direction (Q) of the suspension hook device (20).

10. Access ladder apparatus according to Claims 7 to 9,
- **characterized in that**
- the first and second connection limbs (22, 24) are connected to the ladder stile (12) by welded seams (54).

11. Access ladder apparatus according to one or more of the preceding Claims,
- **characterized in that**,
- the suspension hook device (20) is configured as a steel component or a cast component, in particular a laser-cut or punched component.

12. Access ladder apparatus according to Claim 11,
- **characterized in that**
- the suspension hook device (20) is configured as a plastic-coated steel component.

## Revendications

1. Dispositif d'échelle d'étage (10) pour des échafaudages, en particulier pour garantir une possibilité de montée/descente dans la zone de passage entre des étages d'échafaudage, avec
- deux montants d'échelle (12) disposés parallèlement à distance,
- des échelons d'échelle (14) raccordés parallèlement à distance en direction longitudinale entre les montants d'échelle (12),
- respectivement un dispositif de crochet de suspension (20) disposé à la région d'extrémité supérieure des montants d'échelle (12) avec une unité de crochet (40), avec laquelle une unité de profilé de construction d'échafaudage (60) peut être accrochée localement,
-- dans lequel le dispositif de crochet de suspension (20) présente une ouverture latérale (26), à laquelle se raccorde un contour intérieur,
-- le contour intérieur présente, en commençant à la région d'extrémité libre de la pointe (41) de l'unité de crochet (40) en direction de l'intérieur, une première région de contour de bord intérieur rectiligne (42), une deuxième région de contour de bord intérieur rectiligne (43) se raccordant perpendiculairement à la première région de contour de bord intérieur (42), une troisième région de contour de bord intérieur rectiligne (44) et une quatrième région de contour de bord intérieur (45) se raccordant à la troisième région de contour de bord intérieur (44), et une cinquième région de contour de bord intérieur (46),
**caractérisé en ce que**
- la troisième région de contour de bord intérieur (44) se raccorde à la deuxième région de contour de bord intérieur (43) et est décalée vers l'extérieur par rapport à la deuxième région de contour de bord intérieur (43), de telle manière que le plan de la troisième région de contour de bord intérieur (44) présente un décalage (V) vers l'extérieur par rapport au plan de la deuxième région de contour de bord intérieur (43),
- la quatrième région de contour de bord intérieur (45) est disposée essentiellement dans la direction longitudinale du dispositif de crochet de suspension (20), et
- la cinquième région de contour de bord intérieur (46) est disposée essentiellement dans la direction transversale (Q) du dispositif de crochet de suspension (20).

2. Dispositif d'échelle d'étage selon la revendication 1, **caractérisé en ce que**
- la première et dès lors aussi la deuxième régions de contour de bord intérieur (42, 43) sont inclinées par rapport à l'axe longitudinal (L) du dispositif de crochet de suspension (20), en particulier d'un angle (W) compris entre 100 et 120 degrés.

3. Dispositif d'échelle d'étage selon la revendication 1 ou 2, **caractérisé en ce que**
- il se trouve dans la région de transition entre la troisième et la quatrième régions de contour de bord intérieur (44, 45) un contour arrondi concave (49), en particulier avec un rayon d'arrondi de l'ordre de 3 à 10 millimètres, en particulier de 5 millimètres.

4. Dispositif d'échelle d'étage selon une ou plusieurs des revendications précédentes, **caractérisé en ce que**
- la cinquième région de contour de bord intérieur (46) présente une allure de contour au moins localement concave.

5. Dispositif d'échelle d'étage selon la revendication 1, **caractérisé en ce que**
- la quatrième région de contour de bord intérieur (45) s'étend en ligne droite.

6. Dispositif d'échelle d'étage selon une ou plusieurs des revendications précédentes, **caractérisé en ce que**
- la région de contour de bord extérieur (48) située extérieurement en face de la cinquième région de contour de bord intérieur (46) présente une allure de contour convexe.

7. Dispositif d'échelle d'étage selon une ou plusieurs des revendications précédentes, **caractérisé en ce que**
- une première branche de raccordement (22) orientée vers le bas est formée dans la région de transition entre la quatrième et la cinquième régions de contour de bord intérieur (45, 46) dans la direction longitudinale (L) du dispositif de crochet de suspension (20) et une deuxième branche de raccordement (24) orientée vers le bas parallèlement à distance de la première branche de raccordement (22) est formée dans la région d'extrémité libre de la cinquième région de contour de bord intérieur (46).

8. Dispositif d'échelle d'étage selon la revendication 7, **caractérisé en ce que**
- la distance intérieure libre (A) entre la première et la deuxième branches de raccordement (22, 24) correspond essentiellement à la dimension extérieure du montant d'échelle raccordé (23).

9. Dispositif d'échelle d'étage selon la revendication 6, **caractérisé en ce que**
- il se trouve dans la région de bord gauche et droite de la région de contour de bord extérieur (48) dans la direction transversale (Q) du dispositif de crochet de suspension (20), respectivement une face de butée plane (50, 51), dont la largeur correspond chaque fois essentiellement à l'épaisseur de la paroi du montant d'échelle (12) réalisé sous forme de profilé creux.

10. Dispositif d'échelle d'étage selon une revendication 7 à 9, **caractérisé en ce que**
- la première et la deuxième branches de raccordement (22, 24) sont raccordées au montant d'échelle (12) par des cordons de soudure (54).

11. Dispositif d'échelle d'étage selon une ou plusieurs des revendications précédentes, **caractérisé en ce que**
- le dispositif de crochet de suspension (20) est réalisé sous forme de pièce en acier ou de pièce coulée, en particulier coupée au laser ou estampée.

12. Dispositif d'échelle d'étage selon la revendication 11, **caractérisé en ce que**
- le dispositif de crochet de suspension (20) est une pièce en acier enrobée de matière plastique.
